# EUROPÄISCHE PATENTSCHRIFT

(11) **EP 1 030 579 B1**
(45) Veröffentlichungstag und Bekanntmachung des Hinweises auf die Patenterteilung: **28.08.2002**
(21) Anmeldenummer: 98962214.7
(22) Anmeldetag: 06.11.1998
(51) Int. Cl.: A47D 15/00, A63H 33/00

(54) **KINDERBETT**
CRIB
LIT D'ENFANT A BARREAUX

(30) Priorität: 10.11.1997 DE 19749454; 16.09.1998 DE 19842285
(43) Veröffentlichungstag der Anmeldung: 30.08.2000
(73) Patentinhaber: Künkes, Detlef, 46562 Voerde (DE)
(72) Erfinder: Künkes, Detlef, 46562 Voerde (DE)
(74) Vertreter: Patentanwälte Eisele, Otten & Roth
(86) Internationale Anmeldenummer: DE9803241
(87) Internationale Veröffentlichungsnummer: WO99023917

(56) Entgegenhaltungen:
- BE-A- 502 897
- GB-A- 221 080
- GB-A- 511 526
- US-A- 2 630 584
- US-A- 3 983 647
- US-A- 4 854 913
- US-A- 4 935 976
- US-A- 5 634 796

## Beschreibung

Die Erfindung betrifft ein Kinderbett mit wenigstens einem senkrecht zur Liegefläche angeordneten flächigen Bettgestellelement.

### Stand der Technik

Kinderbetten der einleitend bezeichneten Art sind in vielfältigen Ausführungsformen bekannt geworden. Im allgemeinen bestehen Kinderbetten aus einer über die Liegefläche hochgezogenen Front- und Rückseite sowie entsprechend hochgezogene Gitterelemente an den Seiten, damit ein Kleinkind ohne fremde Hilfe das Bett nicht verlassen kann.

Insbesondere in Krankenhäusern halten sich in derartigen Kinderbetten Kinder oft gezwungenermaßen den ganzen Tag auf. Um zu vermeiden, daß sich die Kinder langweilen, werden entweder am Kinderbett Spielfiguren oder dergleichen angebracht oder einfach ins Bett gelegt. In vielen Fällen werfen jedoch die Kinder die Spielsachen aus dem Bett oder demontieren die oft unzureichend befestigten Spielzeuge.

Die betreuenden Personen müssen dann das sich zu langweilen beginnende Kind rasch, gegebenenfalls mit neuem Spielzeug versorgen, um es weiterhin zufriedenzustellen. Während der Nachtzeit ist dies nicht immer sofort möglich, wodurch meist z. B. ein Elternteil durch das Kind, das sich beschwert, geweckt wird.

In Krankenhäusern kann es zudem zu Hygieneproblemen führen, wenn Spielzeug ständig auf den Boden fällt und gegebenenfalls schwer zu desinfizieren ist.

Aus der belgischen Patentschrift BE-A-502 897 ist ein Kinderbett offenbart, das flächige Bettgestellelemente aufweist, wobei in ein Fußteilelement eine Drehscheibe mittels einer Führungsachse, die senkrecht zum Fußteilelement verläuft, bewegbar integriert ist. Da zur Unterbringung der Drehscheibe das Fußteilelement als Hohlelement ausgebildet wird, ist ein vergleichsweise hoher Herstellungsaufwand für ein derartiges Kinderbett notwendig.

Durch die US-Patentschrift US-A-4,854,913 ist ein Kinderbett bekannt, bei welchem am oberen Rand eines Bettgestellseitenelements ein Spielelement verschiebbar angeordnet ist. Das Spielelement steht weit über den oberen Rand des Bettgestellelements Über, so dass nicht ausgeschlossen ist, dass ein Kind das Spielelement aus der Führung ausbrechen kann.

### Aufgabe und Vorteile der Erfindung

Der Erfindung liegt die Aufgabe zugrunde, eine vergleichsweise einfachere, stabilere und vielseitigere Anbringung von an einem Kinderbett integriertem Spielzeug bereitzustellen.

Diese Aufgabe wird durch die Merkmale des Anspruchs 1 gelöst.

In den Unteransprüchen sind vorteilhafte und zweckmäßige Weiterbildungen des erfindungsgemäßen Kinderbettes angegeben.

Die Erfindung geht von einem Kinderbett mit wenigstens einem senkrecht zur Liegefläche angeordneten flächigen Bettgestellelement aus, wobei in das Bettgestellelement wenigstens ein Spielelement mittels Führungsorganen bewegbar integriert ist.

Ein wesentlicher Aspekt der Erfindung liegt nun darin, dass die Führungsorgane zwei parallel verlaufende Führungsschienen umfassen, zwischen welchen wenigstens ein Spielelement verschiebbar angeordnet ist.

Durch diese Maßnahme lässt sich in einfacher und sehr stabiler Weise ein Spielelement beweglich an einem Kinderbett integrieren. Damit kann das Kind Ablenkung in einem immer vorhandenen Spielelement finden, was seine Zufriedenheit verbessert und seine Betreuung erleichtert. Insbesondere beim Einsatz eines solchen Bettes in einem Krankenhaus kann das für das Kind angenehm ausgestaltete Bett eine schnellere Gesundung fördern. Da ein Bodenkontakt eines Spielelements nicht auftritt, wird die oben beschriebene Hygieneproblematik vermieden.

Vorzugsweise verlaufen die Führungsschienen horizontal am Bettgestell. Diese Ausgestaltung hat den Vorteil, dass je nach Länge der Führungsschienen ein komplettes Bettgestell Wandoder Gitterelement vom Kind als Spielanordnung genutzt werden kann.

Um dem Kind eine große Abwechslung beim Spielen zu bieten, ist es überdies von Vorteil, wenn das Bettgestellelement und/oder das wenigstens eine Spielelement derart ausgestaltet sind, dass das Spielelement leicht austauschbar ist.

In einer besonders vorteilhaften Ausführungsform ist das Bettgestellelement ein Seitenelement oder eine Vorder- oder Rückseite eines Gitterbettes. Das Gitterbett ist für den Einsatz im Krankenhaus bevorzugt mit einem hohen Fahrgestell ausgestaltet. In einer bevorzugten Ausgestaltung der Erfindung sind die Führungsschienen in den Seitenteilen des Bettgestells angeordnet.

Die Spielelemente können bevorzugt an einem Bettgestellelement so angeordnet sein, dass sie auch von einem Kind benutzt werden können, dass sich außerhalb des Bettes befindet, das heißt bei Gitterbetten im unteren Bereich der Bettgestellelemente, gegebenenfalls unterhalb der Liegefläche des Bettes. In vielen Fällen wird es jedoch vorteilhaft sein, wenn die Spielelemente in einem Bereich des Bettgestellelements angeordnet sind, der über die Liegefläche des Bettes hinausragt, so dass ein Kind innerhalb des Bettes das oder die Spielelemente leicht erreichen kann.

### Zeichnungen

Mehrere Ausführungsbeispiele der Erfindung sind in den Zeichnungen dargestellt und in der nachfolgenden Beschreibung unter Angabe weiterer Vorteile und Einzelheiten näher erläutert.
Es zeigen
- Fig. 1a-d: ein erfindungsgemäßes Kinderbett schematisch dargestellt in einer Vorderund Rückansicht sowie zwei Seitenansichten,
- Fig. 2a-c: eine Ansicht des Fußteilelements des Kinderbettes nach Fig. 1 in vergrößerter Darstellung und,
- Fig. 3a-5a sowie Fig. 3b-5b: drei verschiedene Ausgestaltungen einer erfindungsgemäßen Führungsschiene für eine Spielfigur zur Unterbringung in einem Kinderbett z. B. gemäß den Figuren 1 und 2 in einer ausschnittssweisen Frontansicht sowie in einer Schnittansicht entsprechend den in den Figuren eingezeichneten Schnittlinien.

### Beschreibung der Ausführungsbeispiele:

Ein Ausführungsbeispiel eines erfindungsgemäßen Kinderbettes ist in den Figuren 1a bis d bzw. Fig. 2a bis c dargestellt. Hierbei handelt es sich zum Beispiel um ein Kinderbett, daß für ein Krankenhaus konzipiert ist und daher ein hohes Fahrgestell 1 aufweist. Im Fußteilelement 2 ist oberhalb einer Matratze 5 eine schwenkbare Spieltafel 3 sowie darüber eine verschiebbare Spielfigur 4 in Form eines Personenbusses angeordnet. Die Spielfigur 4 läuft entlang von Führungsholmen 6, 7, die gleichzeitig Querverstrebungen des Fußteilelements 2 darstellen. Für die Spieltafel 3 ist eine Schwenkachsenlagerung in den horizontalen Eckpfosten 8,9 sowie in der Spieltafel selbst untergebracht. Zusätzlich sind unterhalb der Matratze 5 verschiebbare Spielsteine 10 auf separaten Führungsschienen 11 positioniert.

In den Seitenteilen 12, 13 sind ebenfalls Spielfiguren 14, 15 verschiebbar entlang von Führungsholmen 16, 17, die gleichzeitig die Querstreben der Seitenteile 12, 13 bilden, verschiebbar angeordnet. Die Querstrebe 17 bildet außerdem mit einer parallel dazu an der Unterkante der Matratze 5 verlaufenden weiteren Querstrebe 18 die obere bzw. untere Berandung von in den Seitenteilen 12, 13 angeordneten Gitterelementen mit Gitterstäben 19. Zur Aussteifung des Fahrgestells 1 sind Schubladen 20 in dessen unteren Bereich vorgesehen.

Das Kopfteilelement 21 besitzt als weitere Attraktion für ein Kind, eine integrierte Spieluhr 22. Dieses Bett weist außerdem Rollen 23 für eine leichte Verfahrbarkeit auf.

In Figur 2a ist eine vergrößerte Darstellung des Fußteilelements 2 aus Figur 1 gezeigt. Des Weiteren ist eine Schwenkeinrichtung für die Spieltafel 3 mit Arretierung nochmals in den Figuren 2b und c vergrößert abgebildet. Die Spieltafel 3 kann über Schwenkachsen 30 gedreht werden, die in den entsprechenden Bohrungen in den Eckpfosten 8,9 beziehungsweise in der Spieltafel 3 gelagert sind. Zur Arretierung der drehbaren Spieltafel ist eine Arretiereinrichtung 31 vorhanden, die einen gefederten Sperriegel 32 umfaßt, der in einer Bohrung im Eckpfosten 9 mittels einer Führungsscheibe 33 gelagert ist. Die Führungsscheibe 33 sowie der Bohrungsboden 34 der Bohrung 35 dienen als Auflage für eine Druckfeder 36. Durch Ziehen an dem Sperriegel 32 wird der überstehende Teil des Sperriegels aus einer Bohrung 37 in der Spieltafel 3 gezogen vorzugsweise soweit, daß die Spieltafel gedreht werden kann, um z. B. nach einer 180° Verdrehung an einer entsprechenden Bohrung der Spieltafel den Sperriegel 32 wieder eingreifen zu lassen. Um zu vermeiden, daß der Sperriegel 32 zu tief in die Bohrung 37 eindringt, besitzt der Sperriegel einen Anschlagragen 38. Auf diese Weise können einem Kind die beiden unterschiedlichen Seiten einer Spieltafel zum Spielen angeboten werden.

In den Figuren 3a bis 5b sind drei Ausführungsvarianten einer Spielfigurführung ausschnittsweise und in einer Schnittansicht dargestellt.

In Figur 3a und b weisen Führungsholme 39, 40 eine U-förmige Nut 41 auf, in welche jeweils ein elastischer Führungsgummi 42 über eine federartige dazu passende Nase eingesetzt ist. Anstatt der Nase 43 lassen sich u. a. auch zapfenartige Elemente verwenden. Auf der Außenseite besitzen die Führungsgummis 42 jeweils eine leichte Wölbung 44, die in eine dazu passende Nut 45 einer Spielfigur 46 eingreift, so daß die Spielfigur (hier ein Auto) mit etwas Spiel zwischen den Führungsholmen 39, 40 gleiten kann. Beispielhaft werden im vorliegenden Fall die Räder 47 des Autos 46 zusätzlich zur Führung genutzt. Die übrige Spielfigur liegt dagegen in einer Ebene mit den Führungsholmen 39, 40.

Das Ausführungsbeispiel von Figur 4a und b unterscheidet sich von der Ausführungsform nach Figur 3a und b durch jeweils 2 Nuten 48, 49 in Führungsholmen 50, 51, in welche jeweils 2 Federn 52, 53 der Spielfigur 54 eingreifen. Anstelle der Federn 52, 52 sind auch Dübel oder dergleichen verwendbar. Weiterhin ist die Spielfigur auf einer Platte 55 aufgesetzt, an welcher die Federn 52, 53 angeordnet sind, so daß auch die Spielfigur 54 zur Führung entlang der Holme 50, 51 beiträgt.

In Figur 5a und b wird in einem Holm 56 eine Spielfigur 57 über eine Nut- und Federverbindung 58 geführt, anstatt der Nut- und Federverbindung kann auch eine vergleichbare Verbindung zum Einsatz kommen, z. B. anstatt der Feder ein oder mehrere Dübel, wogegen der gegenüberliegende Führungsholm 59 derart verbreitert ist, daß er bündig mit vier Rädern 60 abschließt. Dabei bilden die beidseitigen Räder 60 eine Art Nut aus, in welcher ein entsprechend schmaler Teil des Führungsholms 61 positioniert ist, so daß die Spielfigur 57 mit etwas Spiel zwischen den Holmen 56, 59 gleiten kann.

### Bezugszeichenliste:

- 1: Fahrgestell
- 2: Fußteilelement
- 3: Spieltafel
- 4: Spielfigur
- 5: Matratze
- 6: Führungsholm
- 7: Führungsholm
- 8: Eckpfosten
- 9: Eckpfosten
- 10: Schiebestein
- 11: Führugsholm
- 12: Seitenteil
- 13: Seitenteil
- 14: Spielfigur
- 15: Spielfigur
- 16: Führungsholm
- 17: Führungsholm
- 18: Quertrebe
- 19: Gitterstab
- 20: Schublade
- 21: Kopfteilelement
- 22: Spieluhr
- 23: Rolle
- 30: Schwenkachse
- 31: Arretiereinrichtung
- 32: Sperriegel
- 33: Führungsscheibe
- 34: Bohrung
- 35: Bohrungsboden
- 36: Druckfeder
- 37: Bohrung
- 38: Anschlagragen
- 39: Führungsholm
- 40: Führungsholm
- 41: Nut
- 42: Führungsgummi
- 43: Nase
- 44: Wölbung
- 45: Nut
- 46: Spielfigur
- 47: Rad
- 48: Nut
- 49: Nut
- 50: Führungsholm
- 51: Führungsholm
- 52: Feder
- 53: Feder
- 54: Spielfigur
- 55: Platte
- 56: Holm
- 57: Spielfigur
- 58: Nut- und Federverbindung
- 59: Holm
- 60: Rad
- 61: schmaler Teil

## Patentansprüche

1. Kinderbett mit wenigstens einem senkrecht zur Liegefläche angeordneten flächigen Bettgestellelement, wobei in das Bettgestellelement wenigstens ein Spielelement (4) mittels Führungsorganen (6, 7; 16, 17) bewegbar integriert ist, **dadurch gekennzeichnet, dass** die Führungsorgane zwei parallel verlaufende Führungsschienen (6, 7; 16, 17) umfassen, zwischen welchen wenigstens ein Spielelement (4) verschiebbar angeordnet ist.

2. Kinderbett nach Anspruch 1, **dadurch gekennzeichnet, dass** die Führungsschienen horizontal am Bettgestellelement verlaufen.

3. Kinderbett nach einem der vorhergehenden Ansprüche, **dadurch gekennzeichnet, dass** das Bettgestellelement und/oder das wenigstens eine Spielelement derart ausgestaltet sind, dass das Spielelement leicht austauschbar ist.

4. Kinderbett nach einem der vorhergehenden Ansprüche, **dadurch gekennzeichnet, dass** die Führungsschienen (16, 17) in den Seitenelementen (12, 13) des Bettgestells angeordnet sind.

## Claims

1. A child's bed with at least one planar bed-framework element arranged perpendicularly to the lying surface, at least one play element being integrated in the bed-framework element in a movable manner by means of guide members, wherein the guide members comprise two parallel guide rails (6, 7) between which at least one toy element (4) is arranged in a displaceable manner.

2. The child's bed as claimed in claim 1, wherein the guide rails run horizontally on the bed-framework element.

3. The child's bed as claimed in one of the preceding claims, wherein the bed-framework element and/or the at least one toy element are designed such that the toy element can easily be exchanged.

4. The child's bed as claimed in one of the preceding claims, wherein the guide rails (16, 17) are arranged in the side elements (12, 13) of the bed framework.

## Revendications

1. Lit d'enfant comprenant au moins un élément de châssis plat qui est disposé orthogonalement à la surface du lit et dans lequel est intégré, de façon déplaçable, au moins un élément de jeu (4) au moyen d'organes de guidage (6, 7 ; 16, 17),
**caractérisé en ce que** lesdits organes de guidage comportent deux rails de guidage parallèles (6, 7 ; 16, 17) entre lesquels est agencé, de façon coulissante, au moins un élément de jeu (4).

2. Lit d'enfant selon la revendication 1,
**caractérisé en ce que** les rails de guidage s'étendent horizontalement dans ledit élément de châssis.

3. Lit d'enfant selon l'une des revendications précédentes,
**caractérisé en ce que** l'élément de châssis et/ou l'élément de jeu sont conformés pour être facilement interchangeables.

4. Lit d'enfant selon l'une des revendications précédentes,
**caractérisé en ce que** les rails de guidage (16, 17) sont agencés dans les éléments latéraux (12, 13) du châssis du lit.
